# EUROPÄISCHE PATENTSCHRIFT

(11) **EP 0 044 350 B1**
(45) Veröffentlichungstag und Bekanntmachung des Hinweises auf die Patenterteilung: **11.04.1984**
(21) Anmeldenummer: 80104230.0
(22) Anmeldetag: 18.07.1980
(51) Int. Cl.: E01H 5/09

(54) **Schneeräumgerät für den frontseitigen Anbau an ein Transportfahrzeug**
Snow removing device for attachment to the front of a lorry
Dispositif chasse-neige installé à l'avant d'un véhicule de transport

(43) Veröffentlichungstag der Anmeldung: 27.01.1982
(73) Patentinhaber: ING. ALFRED SCHMIDT GMBH, D-79837 St Blasien (DE)
(72) Erfinder: Schmidt, Alfred, Ing. grad., D-7822 St. Blasien (DE)
(74) Vertreter: Grättinger & Partner

## Beschreibung

Die Erfindung geht aus von einem Schneeräumgerät für den frontseitigen Anbau an ein Transportfahrzeug, mit einer Schneeschleuder und zwei in Räumrichtung vor den seitlichen Rahmenteilen des Schleuderradgehäuses angeordneten, um vertikale Achsen drehenden Räumschnecken, die mittels teilzylindrischer Abweisbleche über einen Teil ihres außenseitigen und rückwärtigen Umfangs verstellbar abgedeckt sind.

Ein derartiges Schneeräumgerät ist aus der Deutschen Patentschrift 27 21 411 bekannt. Das bekannte Gerät weist um vertikale Achsen verschwenkbare Abweisbleche auf, um deren Lage an entsprechend verschwenkbare Räumschnecken anpassen zu können. Die Abweisbleche, die auch unabhängig von der Räumschnecke verschwenkbar sind, dienen dazu, den in der Schnecke erfaßten Schnee vor das Schleuderrad zu lenken. Damit die Räumschnecken auch zum Einarbeiten in Schneewände aus hartgefrorenem Schnee eingesetzt werden können, ist das Verschwenken der Abweisbleche in eine rückwärtige Position vorgesehen, in der sie außer Eingriff stehen.

Die Praxis hat gezeigt, daß derartige Abweisbleche von großem Nutzen, in der bekannten Ausführungsform jedoch leicht zu beschädigen sind.

Der vorliegenden Erfindung liegt demzufolge die Aufgabe zugrunde, die bauliche Ausführung der Abweisbleche im Sinne einer Erhöhung ihrer Stabilität zu verbessern und ihre Verstellung in der Weise zu ermöglichen, daß sie in jeder Lage wirksam sind.

Diese Aufgabe wird erfindungsgemäß dadurch gelöst, daß jedes Abweisblech mit einer Deckplatte und einer Bodenplatte zu einem verformungssteifen Schwenkteil verbunden ist, welches im Bereich von Deck- und Bodenplatte um die Drehachse der zugeordneten Räumschnecke schwenkbar gelagert ist, daß der Schwenkbereich des Schwenkteils zwischen 50 und 80 Winkelgrade beträgt, und daß in dessen vorderster Schwenklage die Ebene zwischen Vorderkante des Abweisblechs und zugehöriger Drehachse um bis zu 55, bevorzugt etwa 42 bis 45 Winkelgrade in Räumrichtung von einer durch die Drehachsen der Räumschnecken aufgespannten Ebene abweicht.

Anders als beim Stand der Technik wird nach dem erfindungsgemäßen Vorschlag das Abweisblech in keiner Schwenklage von der Räumschnecke abgehoben. Der Fahrer hat die Möglichkeit, die Schwenklage des die Räumschnecke stets eng umgebenden Abweisblechs genau den jeweiligen Erfordernissen anzupassen. Er wird bei pulvrigem, weichem und nassem Schnee eine vordere bzw. mittlere Schwenklage, bei hartem Schnee eine rückwärtige Schwenklage wählen. Das Abweisblech bewirkt dabei stets ein Umlenken des erfaßten Schnees, zur Schleuderradöffnung und damit eine Erhöhung des Wirkungsgrads des Schleuderradantriebs, verbunden mit einer Vergrößerung des Räumquerschnitts. Durch die teilzylindrische Form des das Abweisblech enthaltenden Schwenkteils zeichnet sich dieses durch eine hohe Stabilität aus, so daß es bei den üblichen Schneearten in einer mittleren bis vorderen Schwenklage in die Schneewand einstechen kann, ohne Schaden zu nehmen.

Eine zweckmäßige Ausgestaltung der Erfindung sieht vor, daß das Abweisblech durch eine sich über 70 bis 100 Winkelgrade erstreckende Zylinderschale gebildet ist. Die bevorzugte Größe beträgt 75 bis 84 Winkelgrade.

Ein für alle Räumaufgaben ausreichender Schwenkbereich des Schwenkteils liegt zwischen 60 und 65 Winkelgraden.

Während das Schwenkteil mit seiner Deck- und Bodenplatte direkt an der Drehachse der Räumschnecke gelagert ist, erfolgt die Abstützung der Drehachse jeder Räumschnecke in der Weise, daß am Schleuderradgehäuse beidseitig ein Vorbaugehäuse angebracht ist, welches einen zylinderischen, die Außenseite des zugeordneten Abweisblechs eng umgebenden Mantelteil sowie an dessen Ober- und Unterseite je einen die Drehachse der zugeordneten Räumschnecke lagernden Stützteil umfaßt.

Zweckmäßig ist dabei auf dem oberen Stützteil einerseits der Drehantrieb für die Räumschnecke andererseits der Schwenkantrieb für das Schwenkteil angeordnet. Beide Antriebe sind bevorzugt in Art hydraulischer Drehantriebe ausgebildet, so daß sie über eine am Fahrzeug vorhandene Hydraulikanlage betätigbar sind. Für den Schwenkantrieb eignet sich bevorzugt ein Stellmotor, der gleichzeitig den Schwenkteil in der jeweiligen Schwenklage unverrückbar fixiert.

Die beim erfindungsgemäßen Schneeräumgerät eingesetzte Schneeschleuder kann ein oder zwei Schleuderräder aufweisen.

Im folgenden wird ein Ausführungsbeispiel der Erfindung anhand der Zeichnung erläutert. Es zeigt
Figur 1 eine Vorderansicht des Schneeräumgeräts
Figur 2 eine Draufsicht auf das Schneeräumgerät gemäß Fig. 1
Figur 3 eine vergrößerte perspektivische Ansicht einer Räumschnecke mit Schwenkteil und
Figur 4 einen vertikalen Halbschnitt durch die Drehachse einer Räumschnecke mit daran gelagertem Schwenkteil.

Gemäß den Fig. 1 und 2 besteht das Schneeräumgerät im wesentlichen aus der eigentlichen Schneeschleuder 1 und den beiden seitlich und davor angeordneten Räumschnecken 2, 3... Das Schleuderrad 4 der Schneeschleuder ist im Inneren des Schleuderradgehäuses 5 angeordnet. Der Auswurfkamin ist auf der Zeichnung nicht dargestellt. Das Schleuderrad weist insgesamt fünf Schaufeln 6 auf, die an ihrer Vorderseite über einen Versteifungsring 40 verbunden sind. Die Nabe 7 des Schleuderrads besitzt auf der Räumseite einen Vorschneider 8 mit zwei Schneidmessern 9, 10. Das Schleuderradgehäuse 5 ist beidseitig zur Räumseite hin durch ein Vorbaugehäuse 12 verlängert. Beidseits am Vorbaugehäuse ist zwischen einem oberen Stützteil 11 und einem unteren Stützteil 13 die vertikale Drehachse 15 jeweils einer Räumschnecke 2, 3 drehbar gelagert. An jeder Drehachse 15 ist innerhalb der Stützteile 11, 13 und benachbart diesen ein Schwenkteil 16, 17 mit einem seitlichen Abweisblech 28 in Lagerbohrungen seiner Deckplatte 18 und seiner Bodenplatte 19 gelagert. Auf dem oberen Stützteil 11 des Vorbaugehäuses 12 sitzen zwei hydraulische Drehmoto- . re, nämlich der Drehantrieb 20 mit Planetengetriebe 21 für die Räumschnecke und der Schwenkantrieb 22 für das Schwenkteil 16, 17. An der Unterseite des Schleuderradgehäuses 5 ist eine Bodenschiene 23 befestigt.

Gemäß Fig. 2 ist das rechts dargestellte Schwenkteil 17 in seiner vordersten Schwenklage, das links dargestellte Schwenkteil 16 in seiner hintersten Schwenklage gezeigt. Die Antriebsübertragung vom Schwenkantrieb 22 auf die Schwenkteile 16, 17 erfolgt über ein mit dem Schwenkantrieb 22 verbundenes Ritzel 24, welches in eine bogenförmig gespannte Kette 25 auf der Deckplatte 18 eingreift. Die Kette 25 veläuft im Inneren einer im Querschnitt U-förmigen, kreisförmig gekrümmten Schiene 26, welche auf der Oberseite der Deckplatte 18 angeschweißt ist (vgl. Fig. 4).

In Fig. 3 ist das rechts gezeichnete Schwenkteil 17 perspektivisch dargestellt. Die umgebenden Bauteile sind lediglich schematisch angedeutet. Das Schwenkteil 17 befindet sich in seiner maximal nach vorne geschwenkten Stellung ; dabei befindet sich die Vorderkante 29 des Schwenkteils 17 um etwa 45 Winkelgrade vor einer durch die Drehachsen der beiden Räumschnecken aufgespannten Ebene. Eine der Versteifung dienende vertikale Leiste 27 ist an der Außenseite des Abweisblechs 28 in der Nähe der Vorderkante 29 angeschweißt. In der rückwärtigen Schwenklage des Schwenkteils 17 bildet die Leiste 27 gleichzeitig einen Begrenzungsanschlag gegen die Außenkante 30 des Mantelteils 31 des Vorbaugehäuses 12, welcher durch Rippen 38 ausgesteift ist. Fig. 4 zeigt einen Halbschnitt durch das Schwenkteil 17 mit in Richtung der Drehachse 15 verkürzter Darstellung. Der Schwenkteil 17 ist zusammengesetzt aus dem zylinderschalenförmigen Abweisblech 28, der Deckplatte 18 und der Bodenplatte 19. Zusammen bilden diese Teile eine verformungssteife Baueinheit. Die Deckplatte 18 und die Bodenplatte 19 weisen jeweils Lagerbohrungen auf, durch welche die Drehachse 15 hindurch läuft. Die beiden Platten sind im Bereich ihrer Lagerbohrungen radial und axial über reibungsvermindernde Gleitlagerbuchsen 32, 33 gegenüber auf der Drehwelle 15 sitzenden Lagerringen 34, 35 abgestützt. Die Gleitbuchse 33 der Bodenplatte 19 sitzt axial außerdem auf dem unteren Stützteil 13 auf, welches seinerseits mit dem Vorbaugehäuse 12 fest verbunden ist. Aus Montagegründen ist die Deckplatte 18 des Schwenkteils 17 mittels Schrauben 36 mit einem am Abweisblech 28 angeschweißten Ringsegment 37 verschraubt. Der Raum zwischen den Räumschnecken 2, 3 und vor dem Schleuderrad 4 ist nach oben durch einen Deckel 39 abgedeckt, damit aufgewirbelter Schnee nicht die Sicht des Fahrers beeinträchtigt.

## Patentansprüche

1. Schneeräumgerät für den frontseitigen Anbau an ein Transportfahrzeug, mit einer Schneeschleuder (1) und zwei in Räumrichtung vor den seitlichen Rahmenteilen des Schleuderradgehäuses angeordneten, um vertikale Achsen drehenden Räumschnecken (2, 3), die mittels teilzylindrischer Abweisbleche (28) über einen Teil ihres außenseitigen und rückwärtigen Umfangs verstellbar abgedeckt sind, dadurch gekennzeichnet, daß jedes Abweisblech (28) mit einer Deckplatte (18) und einer Bodenplatte (19) zu einem verformungssteifen Schwenkteil (16, 17) verbunden ist, welches im Bereich von Deck- und Bodenplatte um die Drehachse der zugeordneten Räumschnecke (2, 3) schwenkbar gelagert ist, daß der Schwenkbereich des Schwenkteils (16, 17) zwischen 50 und 80 Winkelgrade beträgt, und daß in dessen vorderster Schwenklage die Ebene zwischen Vorderkante (29) des Abweisblechs (28) und zugehöriger Drehachse (15) um bis zu 55 Winkelgrade in Räumrichtung von einer durch die Drehachsen (15) der Räumschnecken aufgespannten Ebene abweicht.

2. Schneeräumgerät nach Anspruch 1, dadurch gekennzeichnet, daß das Abweisblech (28) durch eine sich über 70 bis 100 Winkelgrade erstreckende Zylinderschale gebildet ist.

3. Schneeräumgerät nach Anspruch 1, dadurch gekennzeichnet, daß der Schwenkbereich des Schwenkteils (16, 17) 60 bis 65 Winkelgrade beträgt.

4. Schneeräumgerät nach Anspruch 1, dadurch gekennzeichnet, daß am Schleuderradgehäuse (5) beidseitig ein Vorbaugehäuse (12) angebracht ist, welches einen zylindrischen, die Außenseite des zugeordneten Abweisblechs (28) eng umgebenden Mantelteil (31) sowie an dessen Ober- und Unterseite je einen die Drehachse (15) der zugeordneten Räumschnecke (2, 3) lagernden Stützteil (11, 13) umfaßt.

5. Schneeräumgerät nach Anspruch 4, da- . durch gekennzeichnet, daß auf dem oberen Stützteil (11) einerseits der Drehantrieb (20) für die Räumschnecke, andererseits der Schwenkantrieb (22) für das Schwenkteil (16, 17) angeordnet ist.

## Claims

1. A snow-clearing apparatus for frontal attachment to a transporting vehicle, comprising a snow blower (1) and two clearing worms (2, 3) which are provided in the clearing direction in front of the lateral frame parts of the blower wheel housing and rotate about vertical axes and which are adjustably covered by means of partly cylindrical deflector plates (28) over a proportion of their outside and rearward circumference, characterised in that each deflector plate (28) is connected to a cover plate (18) and a base plate (19) so as to form a deformation-resistant swivel part (16, 17) which, in the zone of the cover and base plates, is mounted so as to be pivotable about the axis of rotation of the associated clearing worm (2, 3), and in that the swivel range of the swivel part (16, 17) is between 50 and 80 angular degrees, and in that in the frontmost swivel position thereof the plane between the front edge (29) of the deflector plate (28) and the associated axis of rotation (15) deviates by up to 55 angular degrees in the clearing direction from a plane which is set up by the axes of rotation (15) of the clearing worms.

2. A snow-clearing apparatus as claimed in Claim 1, characterised in that the deflector plate (28) is formed by a cylindrical shell extending over 70 to 100 angular degrees.

3. A snow-clearing apparatus as claimed in Claim 1, characterised in that the swivel range of the swivel part (16, 17) is 60 to 65 angular deg rees.

4. A snow-clearing apparatus as claimed in Claim 1, characterised in that there is fitted on either side of the blower wheel housing (5) a frontal housing (12) which comprises a cylindrical jacket part (31), which closely surrounds the outside of the associated deflector plate (28), as well as, on the top and bottom thereof, a respective supporting part (11, 13) wich mounts the axis of rotation (15) of the associated clearing worm (2, 3).

5. A snow-clearing apparatus as claimed in Claim 4, characterised in that there is arranged on the upper supporting part (11) the rotary drive (20) for the clearing worm, on the one hand, and the swivel drive (22) for the swivel part (16,17), on the other hand.

## Revendications

1. Chasse-neige à monter sur le front d'un véhicule de transport, avec un organe projecteur de neige (1) et deux vis sans fin de déblayage et d'éjection (2, 3), qui sont disposées, en direction de l'évacuation, devant les parties latérales du carter du chasse-neige, rotatives autour d'arbres verticaux, lesquelles sont recouvertes chacune, au moyen de tôles déflectrices partiellement cylindriques (28), de position réglable, sur une partie de leur pourtour, du côté extérieur et du côté arrière, chasse-neige caractérisé en ce que, chacune des tôles déflectrices (28) est reliée à une plaque de couvercle (18) et à une plaque de fond (19) pour former une pièce pivotante (16, 17), rigide à l'égard de la déformation, laquelle est supportée, dans le domaine de la plaque de couvercle et de la plaque de fond, de manière à pouvoir pivoter autour de l'axe de rotation de la vis sans fin de déblayage en question (5, 3), en ce que le domaine de pivotement de cette pièce pivotante (16, 17) est compris entre 50 et 80 degrés angulaires, et en ce que le plan compris entre le bord antérieur (29) de la tôle déflectrice (28) et l'axe de rotation (15) de cette tôle est différent, en direction de l'évacuation, d'un angle allant jusqu'à 55 degrés, d'un plan passant par les axes de rotation (15) des vis sans fin de déblayage et d'éjection.

2. Chasse-neige suivant la revendication 1, caractérisé en ce que la tôle déflectrice (28) est formée par une enveloppe cylindrique s'étendant sur un angle compris entre 70 et 100 degrés.

3. Chasse-neige suivant la revendication 1, caractérisé en ce que le domaine de pivotement de la pièce pivotante (16, 17) est compris entre 60 et 65 degrés angulaires.

4. Chasse-neige suivant la revendication 1, caractérisé en ce que, de chaque côté du carter de la roue (5) de l'organe de projection (1), est monté un carter préalable (12), qui comprend une partie d'enveloppe (31) entourant étroitement, du côté extérieur, la tôle déflectrice en question (28), ainsi que, sur son côté supérieur et sur son côté inférieur, une pièce d'appui (11, 13) supportant dans un palier l'arbre de rotation (15) de la vis sans fin (2, 3) en question.

5. Chasse-neige suivant la revendication 4, caractérisé en ce que, sur la pièce d'appui supérieure (11, 13) est disposé, d'une part, l'entraînement en rotation (20) pour la vis sans fin d'éjection, et, d'autre part, l'entraînement en pivotement (22) pour la pièce pivotante (16, 17).
